# FASCICULE DE BREVET EUROPEEN

(11) **EP 1 057 954 B1**
(45) Date de publication et mention de la délivrance du brevet: **11.02.2004**
(21) Numéro de dépôt: 00401355.3
(22) Date de dépôt: 18.05.2000
(51) Int. Cl.: E05B 47/02, E05B 47/06

(54) **Serrure électromécanique de sécurité**
Elektromagnetisches Sicherheitsschloss
Electromagnetic security lock

(30) Priorité: 31.05.1999 FR 9906827
(43) Date de publication de la demande: 06.12.2000
(73) Titulaire: Construction Diffusion Vente Internationale SA, 93500 Pantin (FR)
(72) Inventeur: Clement, Franck Henry Gabriel, 10430 Rosières près Troyes (FR); Millet, Dominique James Hervé, 75012 Paris (FR)
(74) Mandataire: Vander-Heym, Serge

(56) Documents cités:
- DE-C- 19 546 467
- DE-U- 8 700 199
- FR-A- 2 501 764
- FR-A- 2 542 794
- FR-A- 2 563 561
- FR-A- 2 740 498

## Description

La présente invention est relative à une serrure électromécanique de sécurité. L'état de la technique en la matière peut être illustré par la serrure décrite dans la demande de brevet français FR-A 2740498. Cette serrure comporte un pêne cylindrique dont la translation axiale est réalisée par un organe pivotant entraîné en rotation par une biellette reliée à la tringle mobile d'un électroaimant.

Le pêne peut pivoter librement autour de son axe ce qui rend inefficace l'action d'une scie insérée dans l'espace séparant le chant de la porte et le dormant.

Il existe aussi, comme le montre par exemple le document FR-A-2 542 794, des serrures comportant des moyens pour bloquer axialement le pêne en position sortie (celle où il est en prise avec la gâche). Les serrures comportant un tel système de sécurité utilisent la position de fin de course de l'organe pivotant d'entraînement du pêne. L'expérience a montré qu'un tel dispositif était délicat à réaliser et nécessitait une fabrication très soignée pour éviter les dysfonctionnements.

La présente invention remédie à ces inconvénients par une serrure électromagnétigue de sécurité selon la revendication 1.

L'invention sera mieux comprise par la description qui va suivre faite en se référant aux dessins annexés à titre d'exemple indicatif, seulement, sur lesquels :
- la figure 1 est une vue en élévation d'une serrure conforme à l'invention,la partie avant de l'enveloppe usuelle étant enlevée;
- la figure 2 est une vue, analogue à celle 1, montrant le déverrouillage du pêne;
- la figure 3 est une vue, analogue à celles précédentes, montrant le pêne en position escamotée;
- la figure 4 est une vue en coupe effectuée selon la ligne brisée IV-IV de la figure 1;
- la figure 5 est une vue partielle, analogue à celle 1, montrant une variante de réalisation;
- la figure 6 est une vue analogue à celle 1 montrant un autre mode de réalisation.

En se reportant aux dessins, on voit que la serrure se compose d'un corps en deux parties 1a et 1b (fig.4) maintenues dans l'enveloppe usuelle 2 de la serrure. Dans le corps 1 peut coulisser le pêne 3, cylindrique, entraîné, dans un sens comme dans l'autre, par un organe 4 pouvant pivoter autour d'un axe fixe 5 sous l'action d'une biellette 6 entraînée par la tige 7 d'un électroaimant 8. Le pêne peut tourner librement autour de son axe.

Selon l'invention, le pêne 3 est verrouillé par un doigt 9 poussé par un ressort 10 dans une gorge 11 dudit pêne. Dans cette position, une pression, intempestive, sur l'extrémité 3a du pêne sera sans effet.

De la façon connue, pour provoquer le recul du pêne, on fait pivoter l'organe 4 selon la flèche F. Selon l'invention, le début de la rotation de l'organe 4 est utilisée pour provoquer l'escamotage du doigt 9 afin de déverrouiller le pêne.

Selon un mode de réalisation, on utilise un organe 12, débloqueur-entraîneur, dont la partie supérieure, en forme de crochet, est logée dans la gorge 11 du pêne, tandis que celle inférieure, qui s'étend hors dudit pêne, présente une rainure 13 oblongue dans laquelle pénètre un doigt d'entraînement 14 porté par l'organe pivotant 3. Le bord supérieur de la rainure 13 s'étend sensiblement parallèlement à l'axe du pêne.

Lorsqu'à partir de la position représentée sur la figure 1 on fait pivoter l'organe 4, selon la flèche F, son doigt 14 s'élève, se déplace vers la droite de la figure et repousse l'organe 12 sans provoquer son déplacement selon l'axe du pêne. Simultanément, la partie supérieure de l'organe 12 repousse le doigt de verrouillage 9 qui s'escamote dans le corps comme cela est représenté sur la figure 2. A ce moment, le doigt 14 est situé, sensiblement, à l'extrémité de la rainure et, si on poursuit la rotation de l'organe 4, on provoque la translation de l'organe 12 qui entraîne le pêne 3 (fig.3).

Dans l'exemple représenté c'est la mise sous tension de l'électroaimant qui provoque l'ouverture. Pour certaines applications i l est souhaitable que l'électroaimant maintienne le pêne sorti. Selon l'invention l'organe 4, est conformé pour permettre d'atteindre ce résultat. A cet effet, il présente une branche 4a à l'extrémité de laquelle il est possible d'articuler la biellette 6.

Selon une variante, figure 5, le doigt 9 est porté par l'extrémité d'un levier 15 pivotant sur un axe fixe 16. Un ressort, non représenté pousse le doigt 9 dans la gorge.

Selon un autre mode de réalisation, représenté sur la figure 6, l'organe pivotant d'entraînement 17, articulé sur l'axe fixe. 5, provoque directement l'escamotage de l'organe de verrouillage. A cet effet, l'organe 17 présente une extension conformée en fourche entre les branches de laquelle s'étend un arbre 18 traversant une fente longitudinale 19 pratiquée sur le pêne . L'organe de verrouillage 20 est analogue à celui 15 de la figure 5, étant toutefois fait observer qu'il présente une partie recourbée formant un talon 20a, contre lequel l'extrémité interne du pêne prend appui et dont la largeur est supérieure à celle de la fente 19. La distance entre les branches de la fourche est supérieure au diamètre de l'arbre 18. Au début de la rotation de l'organe 17, la branche supérieure 17a provoque l'escamotage de l'organe de verrouillage 20, puis la branche inférieure entraîne le pêne. Dans la représentation de ce mode de réalisation, l'électroaimant est maintenu excité lorsque le pêne est sorti. Il ressort de l'ensemble des explications effectuées que ce mode de réalisation est compatible avec l'utilisation d'un doigt de verrouillage à déplacement axial.

## Revendications

1. Serrure électromécanique de sécurité, comportant un corps (1a,1b), de préférence en deux partie, dans lequel peut coulisser un pêne (3), cylindrique entraîné, dans un sens comme dans l'autre, par un organe d'entraînement rotatif (4, 17) pouvant pivoter sous l'effet du déplacement d'une tige (7) d'un électroaimant (8), le pêne (3) pouvant tourner librement autour de son axe et étant verrouillé par un organe de verouillage (9,20) escamotable dans le corps (1a, 1b), indépendant de l'organe d'entraînement rotatif (4,17), ce dernier organe, au début de sa rotation sous l'effet du déplacement de la tige de l'électroaimant, exerçant une action sur ledit organe de verrouillage (9,20) pour provoquer son escamotage dans le corps (1a,1b).

2. Serrure selon la revendication 1, **caractérisée en ce que** l'organe de verrouillage est constitué par un doigt (9) poussé par un ressort dans une gorge (11) du pêne.

3. Serrure selon la revendication 1, **caractérisée en ce que** l'organe de verrouillage est constitué par la partie recourbée d'un levier (20) formant un talon (20a) contre lequel l'extrémité interne du pêne prend appui.

4. Serrure selon l'une quelconque des revendications 1 à 3, **caractérisée en ce que** l'organe pivotant d'entraînement (4) coopère avec un organe (12) dont la partie supérieure, en forme de crochet par exemple, est logée dans la gorge (11) du pêne tandis que celle inférieure, qui s'étend hors dudit pêne, présente une rainure oblongue (13) dans laquelle pénètre un doigt (14) porté par ledit organe (4), le bord supérieur de ladite rainure s'étendant, sensiblement, selon une direction parallèle à l'axe du pêne.

## Patentansprüche

1. Elektromagnetisches Sicherheitsschloss mit einem Körper (1a, 1b) , bevorzugt in zwei Teilen, in dem ein zylindrischer, in der einen wie der anderen Richtung von einem rotierenden Antriebsorgan (4, 17), das unter der Wirkung der Verschiebung eines Stiftes (7) eines Elektromagneten (8) schwenken kann, angetriebener Riegel (3) gleiten und sich frei um seine eigene Achse drehen kann und der durch ein vom rotierenden Antriebsorgan (4, 17) unabhängigen im Körper (1a, 1b) versenkbaren verriegelungsorgan (9, 20) verriegelt ist, wobei dieses Organ zu Reginn seiner Rotation unter der Wirkung der Verschiebung des Stiftes des Elektromagneten eine Aktion auf das genannte Verriegelungsorgan (9, 20) ausübt, um seine Versenkung im Körper (1a, 1b) hervorzurufen.

2. Schloss gemäß Anspruch 1, **dadurch gekennzeichnet, dass** das verriegelungsorgan durch einen durch eine Feder in einer Auskehlung (11) des Riegels geschobenen Finger (9) gebildet wird.

3. Schloss gemäß Anspruch 1, **dadurch gekennzeichnet, dass** das Verriegelungsorgan durch den gekrümmten Teil eines einen Absatz (20a) bildenden Hebels (20) gebildet wird, gegen den sich das innere Ende des Riegels abstützt.

4. Schloss gemäß Anspruch 1 bis 3, **dadurch gekennzeichnet, dass** das schwenkende Antriebsorgan (4) mit einem Organ (12) zusammenwirkt, dessen oberer, zum Beispiel hakenförmiger Teil in der Auskehlung (11) des Riegels untergebracht ist, während der untere Teil, der sich außerhalb des Riegels erstreckt, eine längliche Rille (13) aufweist, in der ein durch das genannte Organ (4) getragener Finger (14) eindringt, wobei der obere Rand der genannten Rille sich deutlich gemäß einer parallelen Richtung der Achse des Riegels erstreckt.

## Claims

1. Electromagnetic safety lock comprising a body (1a, 1b), preferably in two portions, in which a cylindrical bolt (3) is able to slide driven in either direction by a rotary drive element (4, 17) able to pivot under the effect of the movement of a rod (7) of an electromagnet (8), the bolt (3) being able to rotate freely around its axis and being locked by a locking element (9-20) able to retract into the body (1a, 1b) independent of the rotary drive element (4, 17), said element at the start of its rotation under the effect of the movement of the rod of the electromagnet acting on said locking element (9, 20) so as to cause it to retract inside the body (1a, 1b).

2. Lock according to claim 1, **characterised in that** the locking element is constituted by a finger (9) pushed by a spring into a throat (11) of the bolt.

3. Lock according to claim 1, **characterised in that** the locking element is constituted by the bent back portion of a lever (20) forming a heel (20a) against which the internal extremity of the bolt takes support.

4. Lock according to any one of claims 1 to 3, **characterised in that** the pivoting drive element (4) cooperates with an element (12) whose upper portion with for example the shape of a hook is housed inside the throat (11) of the bolt, whereas the lower one, which extends outside said bolt, has an oblong groove (13) into which a finger (14) borne by said element (4) penetrates, the upper edge of said groove extending along a direction parallel to the axis of the bolt.
